# EUROPÄISCHE PATENTSCHRIFT

(11) **EP 1 305 510 B1**
(45) Veröffentlichungstag und Bekanntmachung des Hinweises auf die Patenterteilung: **17.05.2006**
(21) Anmeldenummer: 01956384.0
(22) Anmeldetag: 20.07.2001
(51) Int. Cl.: F02F 3/00

(54) **KOLBEN FÜR EINEN VERBRENNUNGSMOTOR**
PISTON FOR AN INTERNAL COMBUSTION ENGINE
PISTON POUR MOTEUR A COMBUSTION INTERNE

(30) Priorität: 03.08.2000 DE 10037887
(43) Veröffentlichungstag der Anmeldung: 02.05.2003
(73) Patentinhaber: MAHLE GMBH, D-70376 Stuttgart (DE)
(72) Erfinder: BUBECK, Eberhard, 70734 Fellbach (DE)
(74) Vertreter: Pohle, Reinhard
(86) Internationale Anmeldenummer: PCT/DE2001/002833
(87) Internationale Veröffentlichungsnummer: WO 2002/012701

(56) Entgegenhaltungen:
- DE-A- 4 203 384
- DE-A- 19 547 157
- DE-C- 19 526 449
- GB-A- 1 207 064
- US-A- 1 482 135
- US-A- 4 450 610

## Beschreibung

Die Erfindung betrifft einen Kolben für einen Verbrennungsmotor nach dem Oberbegriff des Anspruchs 1.

Ein derartiger Kolben ist aus der DE 19547157 A bekannt. Für die Befestigung des Tragrings auf den Naben sind dort verschiedene Möglichkeiten offenbart, z. B. Verschrauben, Aufschrumpfen, Schweißen.

Durch Aufschrumpfen und Schweißen entsteht eventuell ein Verzug im Nabenbereich, beim Verschrauben müssen die Gewinde sehr genau positioniert sein, um einen Verzug zu vermeiden. Ferner ist das Schneiden von Gewinden in den üblichen Kolbenwerkstoffen mit erheblichem Aufwand verbunden.

Die Erfindung beschäftigt sich daher mit dem Problem, bei gattungsgemäßen Kolben eine Befestigungsmöglichkeit für den Schaft bzw. den Tragring zu finden, die nicht zu einem Verzug im Nabenbereich führt und die einfach herstellbar ist.

Dieses Problem wird gelöst durch das kennzeichnende Merkmal des Anspruchs 1, vorteilhafte Weiterbildungen sind Gegenstand der Unteransprüche.

Durch die Befestigung des Tragrings nach Art eines Bajonettverschlusses ergibt sich eine zentrische Positionierung relativ zur Nabe. Die Verbindung ist weitestgehend spannungsfrei und kann gelöst werden.

Unter Bajonettverschluß ist in diesem Zusammenhang zu verstehen, daß der Schaft bzw. der Tragring nach dem Aufschieben auf die Naben in Axialrichtung durch Verdrehen in Umfangsrichtung in eine Lage gebracht wird, in der entweder nach innen weisende Vorsprünge des Schafts in Nuten in den Naben greifen oder Vorsprünge an den Naben in Nuten im Schaft greifen. Dadurch wird der Schaft gegen axiale Verschiebung gesichert.

Die Montage des Tragrings bzw. des Schafts auf den Naben erfolgt, indem der Tragring in einer das Aufschieben auf die Naben gestattenden Position - in der die Naben und die Bereiche mit größerem Innendurchmesser am Tragring fluchten - bis auf Höhe der an den Nabenaußenflächen in Umfangsrichtung verlaufenden Nuten geschoben wird und anschließend - bei einer Ausführung gemäß Fig. 2 - um ca. 30 verdreht wird, sodaß, wie in Fig. 2 dargestellt, diejenigen Bereiche des Tragrings, die einen kleineren Innendurchmesser aufweisen, in die in Umfangsrichtung verlaufenden Nuten greifen. Anschließend kann der Tragring bzw. der Schaft durch eine oder mehrere Spannhülsen gegen Verdrehen in Umfangsrichtung gesichert werden.

Prinzipiell ist es möglich, daß an den vier Nuten in den Naben jeweils unterschiedliche Nutgrunddurchmesser vorliegen, herstellungstechnisch günstig ist jedoch ein konstanter Nutgrunddurchmesser für alle vier Nuten.

Die Erfindung wird im Folgenden anhand einer Zeichnung näher erläutert. Es zeigt:
- Fig. 1: einen Kolben mit Tragring in Seitenansicht,
- Fig. 2: einen Querschnitt auf Höhe der Nabenachse.

Ein Kolben 1 besteht aus einem Kolbenkopf 2 aus geschmiedetem Stahl und vom Kolbenkopf ausgehenden Naben 3 und radial in den Kolbenkopf eingestochenen Ringnuten 4, 5 und 6 zur Aufnahme je eines Kolbenrings. Die Naben 3 weisen Bohrungen 7 zur Aufnahme eines Kolbenbolzens auf. In Umfangsrichtung des Kolbens ist auf Höhe der Bolzenachse - mit Unterbrechungen - eine Nut 8 in die Naben eingestochen, wobei die Nut sich nur über wenige Winkelgrad erstreckt, je angestochener Nabenaußenfläche ca. 15 - 30 Grad entsprechend den gestrichelten Bereichen in Fig. 2.

Beide Naben werden jeweils druck- und gegendruckseitig eingestochen, sodaß die Nut bzw. Nuten über alle vier Flächen aufaddiert einen Winkelbereich von ca. 60 - 120 Grad umfaßt. In der Nut bzw. den Nuten 8 liegt ein direkt auf den Naben nach Art eines Bajonettverschlusses befestigter Tragring 9.

Wie in Fig. 2 erkennbar weist der Tragring 9 unterschiedliche Innendurchmesser auf, wobei der im Bereich der Aussparungen 10 vorliegende größere Innendurchmesser so bemessen ist, daß der Tragring 9 von unten auf die Naben 3 aufgeschoben werden kann und der kleinere Innendurchmesser etwa dem Nutgrunddurchmesser der in den Naben verlaufenden Nuten entspricht.

In Fig. 2 ist der Tragring 9 um ca. 30 verdreht montiert. Andere Verdrehwinkel sind möglich.

Die Höhe der Nut 8 entspricht etwa der Höhe des Tragrings 9, wobei das axiale Spiel zwischen Nut und Tragring im Regelfall so zu bemessen ist, daß sich der Tragring 9 von Hand in der Nut drehen läßt.

## Patentansprüche

1. Kolben für einen Verbrennungsmotor mit einem Kolbenkopf und vom Kolbenkopf ausgehenden Naben und einem Tragring (9) oder einem Kolbenschaft, der lösbar auf die Naben des Kolbens montiert ist,
**dadurch gekennzeichnet,**
**daß** der Kolbenschaft oder der Tragring nach Art eines Bajonettverschlusses mit den Naben des Kolbens verbunden ist.

2. Kolben für einen Verbrennungsmotor nach Anspruch 1,
**dadurch gekennzeichnet,**
**daß** der Tragring (9) oder der Schaft durch Aufschieben auf die Naben (3) in Richtung der Längsachse des Kolbens und anschließendes Verdrehen in eine Lage mit Hinterschnitt in einer Nut mit Unterbrechungen in Umfangsrichtung (8) bzw. in Nuten (8) mit den Naben verbunden ist.

3. Kolben nach Anspruch 2,
**dadurch gekennzeichnet,**
**daß** die Naben (3) jeweils druck- und gegendruckseitig auf etwa gleicher Höhe in Umfangsrichtung verlaufende Nuten (8) aufweisen und daß der Tragring (9) bzw. der Schaft unterschiedliche Innendurchmesser aufweist, wobei ein Innendurchmesser jeweils etwa dem Nutgrunddurchmesser der Nuten (8) entspricht und ein Innendurchmesser jeweils zumindest so groß ist, daß der Tragring (9) auf die Naben (3) bis auf Höhe der in Umfangsrichtung verlaufenden Nuten (8) aufschiebbar ist.

4. Kolben-Zylinder-Baueinheit nach Anspruch 2 oder 3,
**dadurch gekennzeichnet,**
**daß** die Höhe der ineinander greifenden Bereiche der Naben und des Tragrings bzw. des Schafts so aufeinander abgestimmt ist, daß sich im montierten Zustand zwischen beiden eine Spielpassung ergibt.

5. Kolben-Zylinder-Baueinheit nach einem der vorhergehenden Ansprüche,
**dadurch gekennzeichnet,**
**daß** der Tragring (9) bzw. der Schaft mit einem Sicherungsstift oder einem Spannstift gegen Verdrehen gesichert ist.

## Claims

1. Piston for an internal-combustion engine comprising a piston head and hubs emanating from the piston head and a support ring (9) or a piston shaft, which is detachably fitted to the hubs of the piston, **characterised in that** the piston shaft or the support ring is connected in the manner of a bayonet catch to the hubs of the piston.

2. Piston for an internal-combustion engine according to claim 1, **characterised in that** the support ring (9) or the shaft is connected to the hubs by slipping it onto the hubs (3) in the direction of the longitudinal axis of the piston and subsequent rotation into a position with an undercut in a groove with interruptions in the peripheral direction (8) or in grooves (8).

3. Piston according to claim 2, **characterised in that** the hubs (3) each have grooves (8) extending on the pressure and counter-pressure sides at about the same level in the peripheral direction and **in that** the support ring (9) or the shaft has different internal diameters, wherein one internal diameter in each case corresponds approximately to the groove base diameter of the grooves (8) and one internal diameter in each case is sufficiently large that the support ring (9) can be slipped onto the hubs (3) up to the level of the grooves (8) extending in the peripheral direction.

4. Piston-cylinder structural unit according to claim 2 or 3, **characterised in that** the level of the regions of the hubs and of the support ring or the shaft engaging in one another are coordinated with one another such that a clearance fit is produced between the two in the fitted state.

5. Piston-cylinder structural unit according to any one of the preceding claims, **characterised in that** the support ring (9) or the shaft is secured against rotation by a securing pin or a clamping pin.

## Revendications

1. Piston pour un moteur à combustion interne avec une tête de piston et des moyeux partant de la tête de piston et un anneau porteur (9) ou un corps de piston qui est monté de manière séparable sur les moyeux du piston,
**caractérisé en ce que**
le corps de piston ou l'anneau porteur est relié aux moyeux du piston à la manière d'une fermeture à baïonnette.

2. Piston pour un moteur à combustion interne selon la revendication 1,
**caractérisé en ce que**
l'anneau porteur (9) ou le corps est relié aux moyeux par enfoncement sur les moyeux (3) dans la direction de l'axe longitudinal du piston suivi d'une rotation dans une position avec contre-dépouille dans une rainure avec interruptions dans la direction circonférentielle (8) ou dans des rainures (8).

3. Piston selon la revendication 2,
**caractérisé en ce que**
les moyeux (3) présentent chacun du côté pression et du côté contre-pression des rainures (8) s'étendant à peu près à la même hauteur dans la direction circonférentielle et **en ce que** l'anneau porteur (9) ou le corps présente des diamètres intérieurs différents, un diamètre intérieur correspondant chaque fois à peu près au diamètre de fond de rainure des rainures (8) et un diamètre intérieur étant chaque fois au moins assez grand pour que l'anneau porteur (9) puisse être emmanché sur les moyeux (3) jusqu'à la hauteur des rainures (8) s'étendant dans la direction circonférentielle.

4. Unité piston-cylindre selon la revendication 2 ou 3,
**caractérisée en ce que**
la hauteur des zones s'engageant l'une dans l'autre des moyeux et de l'anneau porteur, respectivement du corps, est accordée l'une à l'autre de telle manière qu'il résulte entre les deux un ajustement avec jeu à l'état monté.

5. Unité piston-cylindre selon l'une des revendications précédentes,
**caractérisée en ce que**
l'anneau porteur (9), respectivement le corps, est bloqué avec une goupille de sécurité ou une goupille de serrage pour empêcher la rotation.
